# FASCICULE DE BREVET EUROPEEN

(11) **EP 3 825 786 B1**
(45) Date de publication et mention de la délivrance du brevet: **26.07.2023**
(21) Numéro de dépôt: 19210650.8
(22) Date de dépôt: 21.11.2019
(51) Int. Cl.: G04F 7/08

(54) **MÉCANISME D'AFFICHAGE D'UNE PIÈCE D'HORLOGERIE**
ANZEIGEMECHANISMUS EINER UHR
DISPLAY MECHANISM FOR A TIMEPIECE

(43) Date de publication de la demande: 26.05.2021
(73) Titulaire: Patek Philippe SA Genève, 1204 Genève (CH)
(72) Inventeur: Krüttli, Anthony, 25390 Orchamps-Vennes (FR)
(74) Mandataire: Micheli & Cie SA

(56) Documents cités:
- EP-A1- 0 772 104
- CH-A- 340 191
- CH-A1- 710 467

## Description

La présente invention est définie par les revendications annexées, et concerne un mécanisme d'affichage d'une pièce d'horlogerie, débrayable au moyen d'un couplage par friction, et comprenant un mobile d'affichage comportant un arbre sur lequel sont montés solidaires une planche et un organe d'affichage, un pignon monté libre en rotation autour dudit arbre et présentant une surface d'appui, ainsi qu'un ressort de friction agencé pour accoupler par friction la planche et ladite surface d'appui du pignon.

La présente invention concerne également un mécanisme de chronographe comprenant un tel mécanisme d'affichage, ledit mécanisme d'affichage étant un compteur de chronographe, ainsi qu'une pièce d'horlogerie comprenant un tel mécanisme d'affichage.

Dans la présente description, on appelle d'une manière globale «compteur de chronographe » un mécanisme agencé pour indiquer, au moyen d'un organe d'affichage correspondant, tel qu'une aiguille, le nombre de toute unité de temps décompté par le chronographe, que ce soit par exemple le nombre de fractions de secondes (1/10 s, 1/100 s), de secondes, de minutes, voire éventuellement d'heures. Le mobile de compteur peut donc être par exemple un mobile de chronographe pour le comptage des secondes, un mobile de compteur de dixième ou de centième pour le comptage des 1/10 ou 1/100 de seconde, un mobile de compteur minutes pour le comptage des minutes, ou un mobile de compteur d'heures pour le comptage des heures.

Une fois la mesure du temps effectuée, les compteurs doivent être remis à zéro avant de pouvoir effectuer une nouvelle mesure.

Il est connu pour cela d'utiliser un accouplement par friction permettant de désolidariser la planche et le coeur du pignon lié cinématiquement à une source d'énergie ou à un élément du rouage de chronographe, afin de permettre le retour des aiguilles en position de départ indépendamment des autres éléments du rouage de chronographe. Le document CH340191A montre un mécanisme d'affichage d'une pièce d'horlogerie, débrayable au moyen d'un couplage par friction, et comprenant un mobile d'affichage comportant un arbre sur lequel sont montés solidaires une planche et un organe d'affichage, une roue montée libre en rotation autour dudit arbre et présentant une surface d'appui, ainsi qu'un ressort de friction agencé pour accoupler par friction la planche et ladite surface d'appui de la roue.

D'une manière plus générale, il existe d'autres dispositifs d'affichage pour lesquels l'organe d'affichage doit être débrayé temporairement des autres composants du mouvement horloger pour permettre sa correction. Par exemple, un affichage du jour, de la date, ou des mois dans un mécanisme de quantième peut être corrigé indépendamment du mouvement au moyen d'un couplage par friction.

Toutefois, la friction constitue un moyen de couplage délicat à régler, en particulier dans un chronographe exigeant une très grande précision. La friction doit être suffisamment importante pour garantir l'accouplement de la planche et du pignon, notamment en cas de choc, mais cependant pas trop forte pour permettre la correction de l'organe d'affichage, et plus spécifiquement la remise à zéro du compteur dans le cas d'un chronographe.

Ainsi, un couple de friction de l'ordre de 40 à 80 µNm est souhaité lorsque la correction est effectuée directement par un utilisateur au moyen d'un poussoir par exemple, tandis qu'un couple de friction de l'ordre de 6 à 8 µNm est souhaité lorsque la correction est effectuée par une commande interne, telle qu'une roue à colonne.

De plus, un ressort de friction est un élément supplémentaire ajouté au mobile d'affichage qui va entrainer une augmentation de l'épaisseur totale du mécanisme.

Un ressort de friction « rondelle ressort » traditionnel présente l'avantage d'être très fin et de ne pas augmenter de manière trop importante l'épaisseur totale du mécanisme. Cependant, ce type de ressort génère un couple de friction présentant une grande dispersion entre les différentes pièces produites.

Un ressort de friction positionné au-dessus de la planche et comprenant deux lames agencées pour serrer une surface d'appui du pignon permet de générer un couple de friction présentant une faible dispersion entre les différentes pièces produites. Cependant il présente l'inconvénient d'être épais et augmente de manière importante l'épaisseur totale du mécanisme, d'où un encombrement important.

La présente invention vise à remédier à ces inconvénients en proposant un mécanisme d'affichage débrayable au moyen d'un couplage par friction présentant une hauteur globale la plus faible possible de manière à présenter un encombrement réduit, particulièrement recherché dans un mécanisme de chronographe.

La présente invention vise également à proposer un mécanisme d'affichage débrayable au moyen d'un couplage par friction permettant de générer un couple de friction adéquat présentant une faible dispersion entre les différentes pièces produites.

A cet effet, la présente invention concerne un mécanisme d'affichage débrayable au moyen d'un couplage par friction et comprenant un mobile d'affichage comportant un arbre sur lequel sont montés solidaires une planche et un organe d'affichage, un pignon monté libre en rotation autour dudit arbre et présentant une surface d'appui, ainsi qu'un ressort de friction agencé pour accoupler par friction la planche et ladite surface d'appui du pignon.

Selon l'invention, la planche comprend un logement où sont logés au moins partiellement ledit ressort de friction et la surface d'appui du pignon, et de préférence entièrement ledit ressort de friction et au moins partiellement la surface d'appui du pignon.

Ainsi, le mécanisme d'affichage débrayable au moyen d'un couplage par friction selon l'invention présente une hauteur réduite, et par conséquent un faible encombrement.

Selon un mode de réalisation préféré, le ressort de friction comprend au moins une lame réalisée dans un matériau à base de silicium ou de NiP. L'utilisation de tels matériaux compatibles avec une micro-fabrication permet de garantir une fabrication extrêmement précise des lames et donc une faible dispersion du couple de friction généré.

La présente invention concerne également un mécanisme de chronographe comprenant un mécanisme d'affichage tel que défini ci-dessus, ledit mécanisme d'affichage étant alors un compteur de chronographe, et le mobile d'affichage étant un mobile de compteur de chronographe coopérant avec un organe d'affichage pour afficher un temps chronométré.

La présente invention concerne également une pièce d'horlogerie comprenant un tel mécanisme d'affichage, et notamment une pièce d'horlogerie comprenant un tel mécanisme de chronographe.

D'autres caractéristiques et avantages de la présente invention apparaîtront à la lecture de la description détaillée suivante de différents modes de réalisation de l'invention, donnés à titre d'exemples non limitatifs, et faite en référence aux dessins annexés dans lesquels :
- la figure 1 est une vue en perspective d'un mécanisme de compteur de chronographe selon l'invention ;
- la figure 2 est une vue en coupe selon l'axe A de la figure 1 ; et
- la figure 3 est une vue en coupe d'une variante de réalisation d'un mécanisme de compteur de chronographe selon l'invention.

La présente invention concerne un mécanisme d'affichage débrayable au moyen d'un couplage par friction, et comprenant un mobile d'affichage comportant un arbre sur lequel sont montés solidaires une planche et un organe d'affichage, un pignon monté libre en rotation autour dudit arbre et présentant une surface d'appui, ainsi qu'un ressort de friction agencé pour accoupler par friction la planche et ladite surface d'appui du pignon. Selon l'invention, la planche comprend un logement où sont logés au moins partiellement ledit ressort de friction et la surface d'appui du pignon.

Dans la description qui suit, le mécanisme d'affichage selon l'invention est plus particulièrement un mécanisme de compteur de chronographe destiné à être utilisé dans un mécanisme de chronographe d'une pièce d'horlogerie.

Comme déjà indiqué ci-dessus, un « mécanisme de compteur de chronographe » au sens de la présente invention est un mécanisme prévu dans le rouage de chronographe du mécanisme de chronographe pour indiquer le nombre de toute unité de temps mesuré par le mécanisme de chronographe, au moyen d'un organe d'affichage correspondant, tel qu'une aiguille, un index, un disque ou tout autre organe équivalent, coopérant avec une graduation correspondante prévue sur un cadran de la pièce d'horlogerie.

Ce nombre d'unités de temps chronométré peut être par exemple le nombre de fractions de secondes (1/10 s, 1/100 s), de secondes, de minutes, voire éventuellement d'heures. Le mobile de compteur de l'invention peut donc être par exemple un mobile de chronographe pour le comptage des secondes, un mobile de compteur de dixième ou de centième pour le comptage des 1/10 ou 1/100 de seconde, un mobile de compteur minutes pour le comptage des minutes, ou un mobile de compteur d'heures pour le comptage des heures.

Le mécanisme de compteur de chronographe de l'invention peut être mis en oeuvre dans un mécanisme de chronographe autonome possédant son propre mouvement horloger avec son propre régulateur oscillant et sa source d'énergie autonome ou dans un mécanisme de chronographe lié à un mouvement de base dont la source d'énergie alimente également le mécanisme de chronographe.

En référence aux figures 1 et 2, le mécanisme de compteur de chronographe 1 comprend un mobile de compteur 2 comportant un arbre 4 monté pivotant autour d'un axe A et sur lequel sont montés solidaires une planche 6 et un coeur de remise à zéro (non représenté). L'arbre 4 porte également un organe d'affichage de chronographe, tel qu'une aiguille de chronographe (non représentée). D'une manière connue, le coeur coopère avec un marteau (non représenté) actionné par un dispositif de commande (non représenté) pour la remise à zéro de l'aiguille de chronographe.

La planche 6 peut comporter une denture extérieure périphérique 6a si une liaison cinématique avec un autre élément du rouage de chronographe, tel qu'un autre compteur, est nécessaire (par exemple si le mobile de compteur 1 est un mobile de chronographe pour le comptage des secondes, la denture de la planche 6 engrenant alors avec un mobile entraineur du compteur de minutes).

Le mobile de compteur 2 comprend également un pignon 10 solidaire d'un arbre 12 monté libre en rotation autour de l'arbre 4, coaxialement à l'axe A. Le pignon 10 est par exemple destiné à être relié cinématiquement directement ou indirectement à la source d'énergie du mécanisme de chronographe ou du mouvement de base lorsque le mobile de compteur 1 est un mobile de chronographe pour le comptage des secondes, ou à un autre élément intermédiaire du rouage de chronographe destiné à l'entrainer en rotation.

Le pignon 10 présente une surface d'appui radiale 14. A cet effet, une rondelle 16 est fixée solidairement à la base de l'arbre 12, entre la planche 6 et le pignon 10. La surface latérale périphérique de la rondelle 16 constitue la surface d'appui 14 du pignon 10, comme cela sera décrit ci-dessous.

Un ressort de friction 18, fixé de manière solidaire sur la planche 6, est prévu de manière à coupler par friction la planche 6 et le pignon 10 par l'intermédiaire de sa surface d'appui 14 pour qu'ils puissent pivoter ensemble autour de l'axe A pour le comptage des unités de temps et pour qu'ils puissent se désaccoupler pour permettre la remise à zéro des compteurs.

Un tel mécanisme de compteur de chronographe est connu de l'homme du métier de sorte que le reste du mécanisme de chronographe ne nécessite pas de description détaillée.

Conformément à l'invention, la planche 6 comprend un logement intérieur circulaire central par rapport à l'axe A, dans lequel le ressort de friction 18 et la surface d'appui 14 du pignon 10 sont logés au moins partiellement, et de préférence entièrement. Ainsi, la rondelle 16 solidaire du pignon 10 et formant sa surface d'appui 14 est logée au moins partiellement, et de préférence majoritairement, dans le logement de la planche 6. La planche 6 présente donc une hauteur H suffisante pour y loger au moins partiellement le ressort de friction 18 et la surface d'appui 14 du pignon 10. D'une manière particulièrement préférée, la planche 6 présente une hauteur H suffisante pour que le ressort de friction 18 se loge entièrement dans le logement de la planche prévu à cet effet et que la surface d'appui 14 du pignon 10 se loge en grande partie dans ledit logement, de sorte que le ressort de friction 18 et une très grande partie de la surface d'appui 14 du pignon sont intégrés à l'intérieur du volume de la planche 6.

De préférence, la planche 6 comprend une creusure 20 circulaire centrale par rapport à l'axe A, ladite creusure 20 formant ledit logement recevant le ressort de friction 18 et la rondelle 16 formant la surface d'appui 14 du pignon 10.

Le fond de la creusure 20 peut être plein, le ressort de friction et la rondelle formant la surface d'appui du pignon étant positionnés au-dessus du fond de la creusure 20, qui est solidaire de l'arbre 4. Ainsi, le maintien de la planche 6 sur l'arbre 4 est séparé de la friction.

Selon une autre variante, particulièrement préférée, et comme représentée sur les figures 1 à 3, la creusure 20 présente sur son fond différents évidements 22 de sorte que la planche 6 comprend un moyeu 24 solidaire de l'arbre 4 et de sa portée 8, une serge 26 à bord haut, comprenant, le cas échéant, à sa périphérie extérieure la denture 6a, et au moins un bras rigide 28 (ici cinq bras) reliant le moyeu 24 à la base de la serge 26. Le ressort de friction 18 et la rondelle 16 formant la surface d'appui 14 du pignon 10 sont positionnés au-dessus du moyeu 24, ce qui permet de séparer le maintien de la planche 6, par son moyeu 24, sur l'arbre 4 de la friction.

Selon un premier mode de réalisation, la planche 6 et le ressort de friction 18 forment deux pièces distinctes, fabriquées séparément.

De préférence, le ressort de friction 18 comprend une base 30, agencée pour être fixée de manière solidaire dans le logement formé dans la planche 6, et au moins une lame élastique 32, et de préférence deux lames élastiques 32, faisant saillie de ladite base 30 en direction de la surface d'appui 14 du pignon 10 et agencée(s) pour venir appuyer radialement sur la surface latérale de la rondelle 16 afin d'appuyer sur ladite surface d'appui 14 du pignon 10 pour la serrer et former la friction. Dans le cas où le ressort comprend une seule lame flexible, un contre-appui rigide est prévu. Chaque lame 32 est solidaire de la base 30 par une extrémité et présente une surface d'appui 32a venant appuyer radialement sur la rondelle 16. Les lames 32 faisant saillie de la base 30 sont positionnées au-dessus du fond de la creusure 20, et notamment au-dessus des bras 28 et du moyeu 24, et passent de part et d'autre de la rondelle 16 positionnée au-dessus du moyeu 24. Ainsi, le maintien de la planche 6 sur l'arbre 4, par son moyeu 24, est séparé de la friction assurée par les lames et la rondelle 16 au-dessus dudit moyeu 24.

D'une manière avantageuse, la creusure 20 présente à sa périphérie une découpe supplémentaire formant dans la serge 26 une creusure annulaire périphérique intérieure 34 agencée pour recevoir la base 30 du ressort de friction 18.

La hauteur H de la serge 26, correspondant à la hauteur de la planche 6, est choisie de sorte que sa creusure annulaire périphérique intérieure 34 présente une hauteur au moins égale à la hauteur de la base 30 du ressort de friction 18. Ainsi, la base 30 du ressort de friction est entièrement intégrée dans ladite creusure annulaire 34. De préférence, les lames 32 ont la même hauteur que la base 30. La hauteur de la rondelle 16 est légèrement supérieure à celles des lames 32 et inférieure à la hauteur de la creusure 20. Ainsi le ressort de friction 18 et une grande partie de la surface d'appui 14 du pignon sont intégrés à l'intérieur du volume de la planche 6.

De préférence, la base 30 du ressort de friction 18 présente la forme d'un anneau de l'intérieur duquel fait saillie au moins une lame, et de préférence deux lames 32, ledit anneau étant agencé pour être fixé de manière solidaire sur ladite creusure annulaire périphérique intérieure 34 de la serge 26. Les dimensions de l'anneau sont choisies de sorte qu'il s'encastre entièrement dans la creusure annulaire périphérique intérieure 34.

La hauteur H de la serge 26 ou de la planche 6 peut être augmentée s'il est nécessaire d'utiliser un ressort de friction 18 présentant une base 30 et des lames 32 plus hautes, comme le montre la figure 3.

Le ressort de friction 18 peut être fixé de manière solidaire à la planche par tout moyen connu, tel que collage ou soudure. D'une manière avantageuse, le ressort de friction 18 comprend des moyens élastiques de fixation à la planche permettant de démonter facilement le ressort de friction. Par exemple, la base 30 du ressort de friction 18 est sous la forme d'un anneau fixé à la planche au moyens de segments élastiques 36 formés dans l'anneau et maintenus par frottements à la paroi latérale 34a de la creusure annulaire périphérique intérieure 34.

Selon un second mode de réalisation non représenté, la planche 6 et le ressort de friction 18 sont monolithiques, c'est-à-dire réalisés à partir d'une seule pièce. Dans ce cas, le logement constitué par la creusure présente une paroi latérale intérieure d'où fait saillie au moins une lame, et de préférence deux lames, du ressort de friction, en direction de la surface d'appui 14 du pignon 10.

En outre, selon un autre aspect particulièrement avantageux de l'invention, au moins la ou les lames 32 du ressort de friction 32 sont réalisées dans un matériau à base de silicium (tel que Si/SiO2). Avantageusement le ressort de friction 18 est réalisé dans un matériau à base de silicium, et fabriqué par exemple par DRIE (Deep Reactive Ion Etching), par exemple avec une base sous la forme d'un anneau comme représenté sur les figures 1 à 3 ou de manière monolithique avec la planche 6.

L'utilisation de la DRIE permet de garantir une fabrication extrêmement précise des lames du ressort de friction de sorte que le couple de friction obtenu présente une faible dispersion.

Il est bien évident que d'autres matériaux peuvent être utilisés à la place du silicium pour réaliser le ressort de friction, tel qu'un matériau à base de nickel (NiP) en utilisant de préférence le procédé LIGA, un matériau à base de cuivre, ou l'acier par exemple.

Lorsque le ressort de friction 18 et la planche 6 sont deux pièces séparées, le ressort de friction peut être réalisé à base de silicium de préférence, mais aussi en acier ou NiP, et la planche 6 peut être réalisée en cuivre, laiton, acier, silicium, etc.

Lorsque le ressort de friction 18 et la planche 6 sont monolithiques, ils peuvent être réalisés à base de silicium de préférence ou en acier.

Le matériau de la rondelle 16 est choisi pour supporter le frottement avec les lames 32 du ressort de friction 18. De préférence, la rondelle 16 est réalisée en acier si les lames sont à base de silicium ou à base de silicium si les lames sont en acier.

Il est bien évident que la description ci-dessus est valable également pour tout autre mécanisme d'affichage débrayable au moyen d'un couplage par friction pour corriger l'organe d'affichage, par exemple un affichage du jour, de la date ou du mois d'un mécanisme de quantième.

Le mécanisme d'affichage et plus spécifiquement le compteur de chronographe selon l'invention permet d'intégrer le ressort de friction 18 et une grande partie de la surface d'appui 14 du pignon entièrement à l'intérieur du volume de la planche 6, de sorte que le ressort de friction ne dépasse pas de la planche. De ce fait, la hauteur totale du mécanisme d'affichage et notamment du compteur de chronographe de l'invention est significativement réduite, en pouvant être divisée par deux par rapport à la hauteur d'un mécanisme de compteur de chronographe connu. De plus, les fonctions de guidage de la planche et de friction sont dissociées, permettant un positionnement précis de la planche nécessaire dans un mécanisme de compteur de chronographe. En outre, l'utilisation d'un matériau à base de silicium permet de maitriser le couple de friction.

Ainsi, le mécanisme d'affichage, et notamment le compteur de chronographe, selon l'invention est fin et précis.

## Revendications

1. Mécanisme d'affichage (1) d'une pièce d'horlogerie, débrayable au moyen d'un couplage par friction, et comprenant un mobile d'affichage (2) comportant un arbre (4) sur lequel sont montés solidaires une planche (6) et un organe d'affichage, un pignon (10) monté libre en rotation autour dudit arbre (4) et présentant une surface d'appui (14), ainsi qu'un ressort de friction (18) agencé pour accoupler par friction la planche (6) et ladite surface d'appui (14) du pignon (10), la planche (6) comprenant un logement dans lequel ledit ressort de friction (18) et la surface d'appui (14) du pignon (10) sont logés au moins partiellement.

2. Mécanisme d'affichage (1) selon la revendication 1, **caractérisé en ce que** ledit logement de la planche (6) est agencé pour y loger entièrement ledit ressort de friction (18) et au moins partiellement la surface d'appui (14) du pignon (10).

3. Mécanisme d'affichage (1) selon l'une des revendications précédentes, **caractérisé en ce que** la planche (6) comprend une creusure centrale circulaire (20) formant ledit logement.

4. Mécanisme d'affichage (1) selon la revendication 3, **caractérisé en ce que** ladite creusure (20) présente des évidements (22) de sorte que la planche (6) comprend un moyeu (24) solidaire de l'arbre (4) et au-dessus duquel est positionnée la surface d'appui (16) du pignon (10), une serge (26), et au moins un bras (28) reliant le moyeu (24) à la serge (26).

5. Mécanisme d'affichage (1) selon l'une des revendications précédentes, **caractérisé en ce que** le ressort de friction (18) comprend une base (30) agencée pour être fixée de manière solidaire dans ledit logement de la planche (6) et au moins une lame (32) faisant saillie de ladite base (30) en direction du pignon (10) et agencée pour appuyer sur la surface d'appui (14) du pignon (10) pour former la friction.

6. Mécanisme d'affichage (1) selon les revendications 4 et 5, **caractérisé en ce que** ladite serge (26) comprend une creusure annulaire périphérique intérieure (34) agencée pour recevoir la base (30) du ressort de friction (18).

7. Mécanisme d'affichage (1) selon la revendication 6, **caractérisé en ce que** la creusure annulaire périphérique intérieure (34) de la serge (26) présente une hauteur au moins égale à la hauteur de la base (30) du ressort de friction (18).

8. Mécanisme d'affichage (1) selon la revendication 7, **caractérisé en ce que** la base (30) du ressort de friction présente la forme d'un anneau de l'intérieur duquel fait saillie au moins une lame (32), ledit anneau étant agencé pour être fixé de manière solidaire sur ladite creusure annulaire périphérique intérieure (34) de la serge (26).

9. Mécanisme d'affichage (1) selon la revendication 8, **caractérisé en ce que** le ressort de friction (18) comprend des moyens élastiques (36) de fixation à la planche (6).

10. Mécanisme d'affichage (1) selon l'une des revendications 1 à 4, **caractérisé en ce que** le ressort de friction et la planche sont monolithiques, ledit logement présentant une paroi latérale intérieure d'où fait saillie au moins une lame du ressort de friction.

11. Mécanisme d'affichage (1) selon l'une des revendications précédentes, **caractérisé en ce que** le pignon (10) est solidaire d'une rondelle (16) formant sa surface d'appui (14), ladite rondelle (16) étant logée au moins partiellement dans le logement de la planche (6).

12. Mécanisme d'affichage (1) selon l'une des revendications précédentes, **caractérisé en ce que** la lame (32) du ressort de friction (18) est réalisée dans un matériau choisi parmi le groupe comprenant un matériau à base de silicium, un matériau à base de nickel, un matériau à base de cuivre et l'acier.

13. Mécanisme d'affichage (1) selon l'une des revendications précédentes, **caractérisé en ce que** le mobile d'affichage (2) est un mobile de compteur de chronographe coopérant avec un organe d'affichage pour afficher un temps chronométré.

14. Mécanisme de chronographe comprenant au moins un mécanisme d'affichage selon l'une des revendications 1 à 13.

15. Pièce d'horlogerie comprenant un mécanisme d'affichage selon l'une des revendications 1 à 13 ou un mécanisme de chronographe selon la revendication 14.

## Patentansprüche

1. Anzeigemechanismus (1) einer Uhr, der mittels einer Reibungskupplung auskuppelbar ist und ein Anzeigedrehteil (2) umfasst, das eine Welle (4), an der eine Platte (6) und ein Anzeigeorgan fest verbunden montiert sind, einen Trieb (10), der frei um die Welle (4) drehbar gelagert ist und eine Auflagefläche (14) aufweist, sowie eine Friktionsfeder (18) umfasst, die dazu gestaltet ist, die Platte (6) und die Auflagefläche (14) des Triebs (10) durch Reibung anzukoppeln, wobei die Platte (6) eine Aufnahme umfasst, in der die Friktionsfeder (18) und die Auflagefläche (14) des Triebs (10) zumindest teilweise aufgenommen sind.

2. Anzeigemechanismus (1) nach Anspruch 1, **dadurch gekennzeichnet, dass** die Aufnahme der Platte (6) dazu gestaltet ist, die Friktionsfeder (18) vollständig und die Auflagefläche (14) des Triebs (10) zumindest teilweise darin aufzunehmen.

3. Anzeigemechanismus (1) nach einem der vorhergehenden Ansprüche, **dadurch gekennzeichnet, dass** die Platte (6) eine kreisförmige mittlere Vertiefung (20) umfasst, welche die Aufnahme bildet.

4. Anzeigemechanismus (1) nach Anspruch 3, **dadurch gekennzeichnet, dass** die Vertiefung (20) Aussparungen (22) aufweist, derart dass die Platte (6) eine Nabe (24), die fest mit der Welle (4) verbunden ist und über der die Auflagefläche (16) des Triebs (10) positioniert ist, einen Fußkreis (26) und mindestens einen Arm (28) umfasst, der die Nabe (24) mit dem Fußkreis (26) verbindet.

5. Anzeigemechanismus (1) nach einem der vorhergehenden Ansprüche, **dadurch gekennzeichnet, dass** die Friktionsfeder (18) eine Basis (30), die dazu gestaltet ist, auf fest verbundene Weise in der Aufnahme der Platte (6) befestigt zu werden, und mindestens ein Blatt (32) umfasst, das von der Basis (30) in Richtung des Triebs (10) hervorsteht und dazu gestaltet ist, auf der Auflagefläche (14) des Triebs (10) aufzuliegen, um die Reibung zu bilden.

6. Anzeigemechanismus (1) nach Anspruch 4 und 5, **dadurch gekennzeichnet, dass** der Fußkreis (26) eine innere umlaufende ringförmige Vertiefung (34) umfasst, die dazu gestaltet ist, die Basis (30) der Friktionsfeder (18) aufzunehmen.

7. Anzeigemechanismus (1) nach Anspruch 6, **dadurch gekennzeichnet, dass** die innere umlaufende ringförmige Vertiefung (34) des Fußkreises (26) eine Höhe aufweist, die mindestens gleich der Höhe der Basis (30) der Friktionsfeder (18) ist.

8. Anzeigemechanismus (1) nach Anspruch 7, **dadurch gekennzeichnet, dass** die Basis (30) der Friktionsfeder die Form eines Ringes aufweist, aus dessen Inneren mindestens ein Blatt (32) hervorsteht, wobei der Ring dazu gestaltet ist, auf fest verbundene Weise an der inneren umlaufenden ringförmigen Vertiefung (34) des Fußkreises (26) befestigt zu werden.

9. Anzeigemechanismus (1) nach Anspruch 8, **dadurch gekennzeichnet, dass** die Friktionsfeder (18) elastische Mittel (36) zur Befestigung an der Platte (6) umfasst.

10. Anzeigemechanismus (1) nach einem der Ansprüche 1 bis 4, **dadurch gekennzeichnet, dass** die Friktionsfeder und die Platte monolithisch sind, wobei die Aufnahme eine innere seitliche Wand aufweist, von der mindestens ein Blatt der Friktionsfeder hervorsteht.

11. Anzeigemechanismus (1) nach einem der vorhergehenden Ansprüche, **dadurch gekennzeichnet, dass** der Trieb (10) fest mit einer Unterlagscheibe (16) verbunden ist, die seine Auflagefläche (14) bildet, wobei die Unterlagscheibe (16) zumindest teilweise in der Aufnahme der Platte (6) aufgenommen ist.

12. Anzeigemechanismus (1) nach einem der vorhergehenden Ansprüche, **dadurch gekennzeichnet, dass** das Blatt (32) der Friktionsfeder (18) aus einem Material hergestellt ist, das ausgewählt ist aus der Gruppe, die ein Material auf Siliziumbasis, ein Material auf Nickelbasis, ein Material auf Kupferbasis und Stahl umfasst.

13. Anzeigemechanismus (1) nach einem der vorhergehenden Ansprüche, **dadurch gekennzeichnet, dass** das Anzeigedrehteil (2) ein Chronographenzähler-Drehteil ist, das mit einem Anzeigeorgan zusammenwirkt, um eine genommene Zeit anzuzeigen.

14. Chronographenmechanismus, der mindestens einen Anzeigemechanismus nach einem der Ansprüche 1 bis 13 umfasst.

15. Uhr, die einen Anzeigemechanismus nach einem der Ansprüche 1 bis 13 oder einen Chronographenmechanismus nach Anspruch 14 umfasst.

## Claims

1. Display mechanism (1) for a timepiece, which can be disconnected using a friction coupling, and comprising a display mobile (2) comprising a shaft (4) on which are fixedly mounted a plate (6) and a display member, a pinion (10) mounted to rotate freely about said shaft (4) and having a bearing surface (14), as well as friction spring (18) arranged to frictionally couple the plate (6) and said bearing surface (14) of the pinion (10), the plate (6) comprising a housing in which said friction spring (18) and the bearing surface (14) of the pinion (10) are at least partially housed.

2. Display mechanism (1) as claimed in claim 1, **characterised in that** said housing of the plate (6) is arranged to house therein said friction spring (18) entirely and the bearing surface (14) of the pinion (10) at least partially.

3. Display mechanism (1) as claimed in any one of the preceding claims, **characterised in that** the plate (6) comprises a circular central hollow (20) forming said housing.

4. Display mechanism (1) as claimed in claim 3, **characterised in that** said hollow (20) has openings (22) so that the plate (6) comprises a hub (24) fixedly attached to the shaft (4) and above which the bearing surface (16) of the pinion (10) is positioned, a felloe (26) and at least one arm (28) connecting the hub (24) to the felloe (26).

5. Display mechanism (1) as claimed in any one of the preceding claims, **characterised in that** the friction spring (18) comprises a base (30) arranged to be fixedly attached in said housing of the plate (6) and at least one strip (32) protruding from said base (30) in the direction of the pinion (10) and arranged to bear against the bearing surface (14) of the pinion (10) in order to create the friction.

6. Display mechanism (1) as claimed in claims 4 and 5, **characterised in that** said felloe (26) comprises an internal peripheral annular hollow (34) arranged to receive the base (30) of the friction spring (18).

7. Display mechanism (1) as claimed in claim 6, **characterised in that** the internal peripheral annular hollow (34) of the felloe (26) is of a height at least equal to the height of the base (30) of the friction spring (18).

8. Display mechanism (1) as claimed in claim 7, **characterised in that** the base (30) of the friction spring is in the form of a ring, from the inside of which protrudes at least one strip (32), said ring being arranged in order to be fixedly attached to said internal peripheral annular hollow (34) of the felloe (26).

9. Display mechanism (1) as claimed in claim 8, **characterised in that** the friction spring (18) comprises elastic means (36) for fixing to the plate (6).

10. Display mechanism (1) as claimed in any one of claims 1 to 4, **characterised in that** the friction spring and the plate are formed as one piece, said housing having an internal side wall, from which at least one strip of the friction spring protrudes.

11. Display mechanism (1) as claimed in any one of the preceding claims, **characterised in that** the pinion (10) is fixedly attached to a washer (16) forming its bearing surface (14), said washer (16) being at least partially housed in the housing of the plate (6).

12. Display mechanism (1) as claimed in any one of the preceding claims, **characterised in that** the strip (32) of the friction spring (18) is produced from a material selected from the group comprising a silicon-based material, a nickel-based material, a copper-based material and steel.

13. Display mechanism (1) as claimed in any one of the preceding claims, **characterised in that** the display mobile (2) is a chronograph counter mobile cooperating with a display member in order to display a timed time.

14. Chronograph mechanism comprising at least one display mechanism as claimed in any one of claims 1 to 13.

15. Timepiece comprising a display mechanism as claimed in any one of claims 1 to 13 or a chronograph mechanism as claimed in claim 14.
